# EUROPÄISCHE PATENTSCHRIFT

(11) **EP 3 914 763 B1**
(45) Veröffentlichungstag und Bekanntmachung des Hinweises auf die Patenterteilung: **02.10.2024**
(21) Anmeldenummer: 20702240.1
(22) Anmeldetag: 21.01.2020
(51) Int. Cl.: D04B 1/16, D04B 1/26, D04B 1/12, A41B 11/02

(54) **BEKLEIDUNGSSTÜCK MIT FEUCHTETRANSPORTZONE**
PIECE OF CLOTHING HAVING MOISTURE TRANSPORT ZONE
VÊTEMENT COMPRENANT UNE ZONE DE TRANSPORT D'HUMIDITÉ

(30) Priorität: 25.01.2019 DE 102019101832
(43) Veröffentlichungstag der Anmeldung: 01.12.2021
(73) Patentinhaber: FALKE KGaA, 57392 Schmallenberg (DE)
(72) Erfinder: KNALL, Dominik, 57392 Schmallenberg-Gleidorf (DE); BONG, Evelin, 42781 Haan (DE)
(74) Vertreter: Hoeger, Stellrecht & Partner Patentanwälte mbB
(86) Internationale Anmeldenummer: PCT/EP2020/051424
(87) Internationale Veröffentlichungsnummer: WO 2020/152174

(56) Entgegenhaltungen:
- EP-A1- 3 620 562
- WO-A2-2012/153252
- GB-A- 2 337 444
- US-A- 5 319 807
- US-A1- 2009 000 339
- US-A1- 2014 157 491
- US-A1- 2018 168 239

## Beschreibung

Die vorliegende Erfindung betrifft ein Bekleidungsstück, welches einen gestrickten Grundkörper, der eine Feuchtetransportzone umfasst, umfasst, wobei die Feuchtetransportzone aus mindestens einem Basisgarn und mindestens einem Feuchtetransportgarn gestrickt ist und wobei die Feuchtetransportzone sich längs einer parallel zu einer Maschenstäbchenrichtung des Grundkörpers verlaufenden Längsrichtung der Feuchtetransportzone von einem ersten Ende bis zu einem zweiten Ende erstreckt.

Die US 2009/000339 A1 und die GB 2 337 444 A offenbaren jeweils ein Bekleidungsstück gemäß dem Oberbegriff von Anspruch 1.

Die US 5 319 807 A und die US 2018/168239 A1 offenbaren Bekleidungsstücke, welche einen gestrickten Grundkörper, der eine Feuchtetransportzone umfasst, umfassen, wobei die Feuchtetransportzone aus mindestens einem Basisgarn und mindestens einem Feuchtetransportgarn gestrickt ist, wobei die Feuchtetransportzone sich längs einer parallel zu einer Maschenstäbchenrichtung des Grundkörpers verlaufenden Längsrichtung der Feuchtetransportzone von einem ersten Ende bis zu einem zweiten Ende erstreckt und wobei die Feuchtetransportzone mindestens einen Feuchteaufnahmebereich umfasst, in welchem die pro Maschenreihe enthaltene Masse des Feuchtetransportgarns längs der Längsrichtung der Feuchtetransportzone zunimmt.

Der vorliegenden Erfindung liegt die Aufgabe zugrunde, ein solches Bekleidungsstück, welches eine Feuchtetransportzone umfasst, zu schaffen, bei welchem ein besonders wirksamer Transport von Feuchte, insbesondere von Schweiß, von dem ersten Ende bis zu dem zweiten Ende der Feuchtetransportzone erzielt wird.

Diese Aufgabe wird durch ein Bekleidungsstück nach Anspruch 1 gelöst.

Dadurch, dass die Masse des Feuchtetransportgarns im Feuchteaufnahmebereich sich längs der Längsrichtung der Feuchtetransportzone erhöht, entsteht eine Sogwirkung für die von der Haut des Trägers des Bekleidungsstücks aufgenommene Feuchtigkeit, insbesondere für den aufgenommenen Schweiß, in der Längsrichtung der Feuchtetransportzone, vorzugsweise zu einem Feuchteabgabebereich der Feuchtetransportzone hin.

Besonders günstig ist es, dass in dem Feuchteaufnahmebereich die pro Maschenreihe enthaltene Masse des Feuchtetransportgarns zumindest abschnittsweise stetig zunimmt. Dies bedeutet, dass die in dem Feuchteaufnahmebereich pro Maschenreihe enthaltene Masse des Feuchtetransportgarns längs der Längsrichtung der Feuchtetransportzone von Maschenreihe zu Maschenreihe konstant bleibt oder zunimmt, nicht aber abnimmt.

Insbesondere kann vorgesehen sein, dass die Ausdehnung des Feuchteaufnahmebereichs in der Maschenreihenrichtung des Grundkörpers längs der Längsrichtung der Feuchtetransportzone, vorzugsweise zumindest abschnittsweise stetig, zunimmt.

Der Anteil der Ausdehnung des Feuchteaufnahmebereichs in der Maschenreihenrichtung des Grundkörpers an der gesamten Ausdehnung des Grundkörpers in der Maschenreihenrichtung beträgt vorzugsweise weniger als 100 %, insbesondere zumindest abschnittsweise höchstens 70 %, besonders bevorzugt zumindest abschnittsweise höchstens 50 %.

Der Anteil der Ausdehnung des Feuchteaufnahmebereichs in der Maschenreihenrichtung des Grundkörpers an der gesamten Ausdehnung des Grundkörpers in der Maschenreihenrichtung ergibt sich aus dem Anteil der Maschen, in welchen das mindestens eine Feuchtetransportgarn eingestrickt ist, an allen Maschen der jeweiligen Maschenreihe.

Vorzugsweise ist vorgesehen, dass der Anteil der Ausdehnung des Feuchteaufnahmebereichs in der Maschenreihenrichtung des Grundkörpers an der gesamten Ausdehnung des Grundkörpers in der Maschenreihenrichtung längs der Längsrichtung der Feuchtetransportzone, vorzugsweise zumindest abschnittsweise stetig, zunimmt.

Der Feuchteaufnahmebereich kann insbesondere einen im Wesentlichen keilförmigen Abschnitt umfassen.

Wenn das Bekleidungsstück als ein Beinbekleidungsstück ausgebildet ist, so ist ein solcher im Wesentlichen keilförmiger Abschnitt des Feuchteaufnahmebereichs vorzugsweise in einem Sohlenbereich des gestrickten Grundkörpers des Bekleidungsstücks angeordnet.

Bei der Erfindung ist vorgesehen, dass die Feuchtetransportzone mindestens einen Feuchteabgabebereich umfasst, welcher sich in der Längsrichtung der Feuchtetransportzone an mindestens einen Feuchteaufnahmebereich der Feuchtetransportzone anschließt.

Insbesondere kann vorgesehen sein, dass das zweite Ende der Feuchtetransportzone an einem Rand des Feuchteabgabebereichs angeordnet ist.

Der Anteil der Ausdehnung des Feuchteabgabebereichs in der Maschenreihenrichtung des Grundkörpers an der gesamten Ausdehnung des Grundkörpers in der Maschenreihenrichtung beträgt im Wesentlichen 100 %.

Je größer der Feuchteabgabebereich ist, in welchen das Feuchtetransportgarn eingestrickt ist, desto wirksamer kann die Feuchtigkeit im Feuchteabgabebereich an die Umgebung abgegeben werden.

Das mindestens eine Feuchtetransportgarn ist vorzugsweise auf das mindestens eine Basisgarn aufplattiert.

Grundsätzlich kann das mindestens eine Feuchtetransportgarn auf eine im getragenen Zustand des Bekleidungsstücks der Haut des Trägers des Bekleidungsstücks abgewandte Außenseite des Basisgarns oder auf eine im getragenen Zustand des Bekleidungsstücks der Haut des Trägers des Bekleidungsstücks zugewandte Innenseite des Basisgarns plattiert sein.

Vorzugsweise ist vorgesehen, dass das mindestens eine Feuchtetransportgarn auf eine im getragenen Zustand des Bekleidungsstücks der Haut des Trägers des Bekleidungsstücks abgewandte Außenseite des Basisgarns plattiert ist; das mindestens eine Feuchtetransportgarn ist in diesem Fall also außen plattiert.

Das mindestens eine Feuchtetransportgarn weist vorzugsweise ein höheres Feuchtetransportvermögen auf als das mindestens eine Basisgarn.

Insbesondere kann vorgesehen sein, dass mindestens ein Feuchtetransportgarn einen größeren Faserquerschnitt als mindestens ein Basisgarn, dass mindestens ein Feuchtetransportgarn eine größere Filamentanzahl aufweist als mindestens ein Basisgarn, dass mindestens ein Feuchtetransportgarn eine hydrophilere chemische Zusammensetzung aufweist als mindestens ein Basisgarn und/oder dass mindestens ein Feuchtetransportgarn eine hydrophile Ausrüstung (insbesondere eine "Avivage") aufweist, welche vorzugsweise dem mindestens einen Basisgarn fehlt.

Das mindestens eine Feuchtetransportgarn kann insbesondere Polyester und/oder Polyamid umfassen.

Ferner kann vorgesehen sein, dass mindestens ein Basisgarn Baumwolle, Viskose, Lyocell (vorzugsweise ohne Zusatz von Wolle), Polypropylen, Wolle, Leinen und/oder Polyamid (vorzugsweise in Kombination mit Polyester als Bestandteil des mindestens einen Feuchtetransportgarns) umfasst.

Wenn das Bekleidungsstück als ein Beinbekleidungsstück ausgebildet ist, so kann vorgesehen sein, dass mindestens ein Feuchteaufnahmebereich in einem Zehenbereich oder am Rand eines Zehenbereichs des Grundkörpers des Bekleidungsstücks liegt und/oder dass mindestens ein Feuchteabgabebereich oberhalb eines Fersenbereichs des Grundkörpers des Bekleidungsstücks, insbesondere im Bereich der Fessel des Trägers des Bekleidungsstücks, angeordnet ist.

Das Bekleidungsstück ist vorzugsweise auf einer Rundstrickmaschine gestrickt.

Wenn das Bekleidungsstück als ein Beinbekleidungsstück ausgebildet ist, welches einen Zehenbereich umfasst, so ist der Zehenbereich vorzugsweise im Pendelgang gestrickt.

Wenn das Bekleidungsstück als ein Beinbekleidungsstück ausgebildet ist, welches einen Fersenbereich umfasst, so ist der Fersenbereich vorzugsweise im Pendelgang gestrickt.

Weitere Merkmale und Vorteile der Erfindung sind Gegenstand der nachfolgenden Beschreibung und der zeichnerischen Darstellung eines Ausführungsbeispiels.

In den Zeichnungen zeigen:
- Fig. 1: eine schematische Seitenansicht eines Bekleidungsstücks, insbesondere eines Beinbekleidungsstücks, beispielsweise eines Strumpfes, wobei das Bekleidungsstück einen gestrickten Grundkörper umfasst und ein Teilbereich des Grundkörpers als eine Feuchtetransportzone ausgebildet ist, welche aus mindestens einem Basisgarn und mindestens einem Feuchtetransportgarn gestrickt ist; und
- Fig. 2: eine schematische Draufsicht auf den Sohlenbereich des Bekleidungsstücks aus Fig. 1.

Gleiche oder funktional äquivalente Elemente sind in allen Figuren mit denselben Bezugszeichen bezeichnet.

Ein in den Fig. 1 und 2 dargestelltes Bekleidungsstück 100 ist beispielsweise als ein Beinbekleidungsstück 102, insbesondere als ein Strumpf 104, ausgebildet.

Die Ausbildung des Bekleidungsstücks 100 als Strumpf 104 ist rein beispielhaft.

Alternativ hierzu kann ein als Beinbekleidungsstück 102 ausgebildetes Bekleidungsstück 100 beispielsweise als eine Strumpfhose, Leggings oder eine Hose ausgebildet sein.

Das Bekleidungsstück 100 kann aber auch als ein Oberkörperbekleidungsstück, beispielsweise als ein Shirt oder als ein Armling, ausgebildet sein.

Ferner kann das Bekleidungsstück 100 auch in jeglicher anderer Form eines Bekleidungsstücks 100 ausgebildet sein, welche nicht notwendigerweise ein Beinbekleidungsstück 102 oder ein Oberkörperbekleidungsstück ist.

Der in den Fig. 1 und 2 beispielhaft als Bekleidungsstück 100 dargestellte Strumpf 104 umfasst einen Fußteil 106 und einen Schaftteil 108, der an seinem oberen Ende mit einem elastischen Bund 110 versehen sein kann, welcher beispielsweise als ein Umhänge-Doppelrand ausgebildet sein kann.

Der Fußteil 106 und der Schaftteil 108 bilden zusammen einen gestrickten Grundkörper 112 des Bekleidungsstücks 100, der eine (in den Fig. 1 und 2 schraffiert dargestellte) Feuchtetransportzone 114 umfasst.

Die Feuchtetransportzone 114 ist aus mindestens einem Basisgarn und mindestens einem Feuchtetransportgarn gestrickt.

Der außerhalb der Feuchtetransportzone 114 liegende Bereich des Grundkörpers 112 kann aus demselben Basisgarn gestrickt sein wie die Feuchtetransportzone 114 und kann optional ein oder mehr andere Garne umfassen.

Es ist aber auch möglich, den außerhalb der Feuchtetransportzone 114 liegenden Bereich 116 des gestrickten Grundkörpers 112 aus einem anderen Basisgarn zu bilden als dem Basisgarn der Feuchtetransportzone 114.

Beim Stricken der Feuchtetransportzone 114 wird vorzugsweise das mindestens eine Feuchtetransportgarn auf das mindestens eine Basisgarn aufplattiert.

Dabei kann das mindestens eine Feuchtetransportgarn auf eine im getragenen Zustand des Bekleidungsstücks 100 der Haut des Trägers des Bekleidungsstücks 100 abgewandte Außenseite des Basisgarns oder auf eine im getragenen Zustand des Bekleidungsstücks 100 der Haut des Träger des Bekleidungsstücks 100 zugewandte Innenseite des Basisgarns plattiert sein.

Bei einer bevorzugten Ausgestaltung der Erfindung ist vorgesehen, dass das mindestens eine Feuchtetransportgarn auf die im getragenen Zustand des Bekleidungsstücks 100 abgewandte Außenseite des Basisgarns plattiert ist.

Wenn mehrere Feuchtetransportgarne zur Bildung der Feuchtetransportzone 114 verwendet werden, so kann insbesondere vorgesehen sein, dass ein erstes Feuchtetransportgarn auf die im getragenen Zustand des Bekleidungsstücks 100 der Haut des Trägers des Bekleidungsstücks 100 abgewandte Außenseite des Basisgarns plattiert ist und dass ein zweites Feuchtetransportgarn ebenfalls auf die im getragenen Zustand des Bekleidungsstücks 100 der Haut des Trägers des Bekleidungsstücks abgewandte Außenseite des Basisgarns plattiert ist oder auf die im getragenen Zustand des Bekleidungsstücks 100 der Haut des Trägers des Bekleidungsstücks 100 zugewandte Innenseite des Basisgarns plattiert ist.

Das mindestens eine Feuchtetransportgarn weist ein höheres Feuchtetransportvermögen auf als das mindestens eine Basisgarn.

Insbesondere kann vorgesehen sein, dass das mindestens eine Feuchtetransportgarn einen größeren Faserquerschnitt aufweist als das Basisgarn, eine größere Filamentanzahl aufweist als das Basisgarn, eine hydrophilere chemische Zusammensetzung aufweist als das Basisgarn und/oder eine hydrophile Ausrüstung (sogenannte "Avivage") aufweist, welche dem Basisgarn fehlt.

Mindestens ein Feuchtetransportgarn kann Polyester und/oder Polyamid umfassen.

Ferner kann mindestens ein Basisgarn Baumwolle, Viskose, Lyocell (mit oder ohne Zusatz von Wolle), Polypropylen, Wolle, Leinen und/oder Polyamid (vorzugsweise in Kombination mit Polyester als Bestandteil des Feuchtetransportgarns) umfassen.

Bei einem besonders bevorzugten Ausführungsbeispiel ist vorgesehen, dass als Basisgarn mit einem im Verhältnis zum Feuchtetransportgarn geringeren Feuchtetransportvermögen ein doppelter Elastan-Faden mit der Feinheit 17 dtex verwendet wird, welcher mit einem Polyamid-Faden (PA 6.6) mit der Feinheit 16 dtex und 10 Filamenten umwunden ist.

Dasselbe Basisgarn wird zur Bildung des außerhalb der Feuchtetransportzone 114 liegenden Bereichs 116 des gestrickten Grundkörpers 112 verwendet.

Dieses Basisgarn liegt vorzugsweise direkt auf der der Haut des Trägers zugewandten Seite des Bekleidungsstücks 100.

Als Feuchtetransportgarn mit gegenüber dem Basisgarn höherem Feuchtetransportvermögen wird bei diesem Ausführungsbeispiel ein Polyester-Garn der Feinheit 78 dtex mit 68 Filamenten verwendet.

Dieses Feuchtetransportgarn liegt vorzugsweise außen, auf der der Haut des Trägers des Bekleidungsstücks 100 abgewandten Seite, auf dem Basisgarn, also auf dem Material mit dem geringeren Feuchtetransportvermögen.

Wie aus den Fig. 1 und 2 zu ersehen ist, erstreckt sich die Feuchtetransportzone 114 längs einer parallel zu einer Maschenstäbchenrichtung 118 des Grundkörpers 112 verlaufenden Längsrichtung 120 der Feuchtetransportzone 114 von einem ersten Ende 122 bis zu einem zweiten Ende 124.

Das erste Ende 122 der Feuchtetransportzone 114 kann eine oder mehrere in derselben Maschenreihe angeordnete Maschen umfassen, in welchen das Feuchtetransportgarn auf das Basisgarn aufplattiert ist.

Das zweite Ende 124 der Feuchtetransportzone 114 umfasst eine oder mehrere in derselben Maschenreihe angeordnete Maschen, in welchen das Feuchtetransportgarn auf das Basisgarn aufplattiert ist. Vorzugsweise ist das zweite Ende 124 der Feuchtetransportzone 114 durch eine Maschenreihe gebildet, in welcher in allen Maschen das Feuchtetransportgarn auf das Basisgarn aufplattiert ist.

Bei dem dargestellten Ausführungsbeispiel, bei welchem das Bekleidungsstück 100 als ein Beinbekleidungsstück 102 ausgebildet ist, liegt das erste Ende 122 der Feuchtetransportzone 114 beispielsweise am Rand eines Zehenbereichs 126 des Bekleidungsstücks 100, welcher vorzugsweise als ein Zehenbeutel im Pendelgang gestrickt wird.

Das zweite Ende 124 der Feuchtetransportzone 114 liegt bei dem beispielhaft als Beinbekleidungsstück 102 ausgebildeten Bekleidungsstück 100 vorzugsweise im Schaftteil 108, oberhalb eines Fersenbereichs 128 des Bekleidungsstücks 100.

Der Fersenbereich 128 des Bekleidungsstücks 100 wird vorzugsweise als ein Fersenbeutel im Pendelgang gestrickt.

Die Feuchtetransportzone 114 umfasst einen Feuchteaufnahmebereich 130 und einen Feuchteabgabebereich 132.

Im Feuchteaufnahmebereich 130 wird vorwiegend Feuchtigkeit, insbesondere Schweiß, von der Haut des Trägers des Bekleidungsstücks 100 aufgenommen und zu dem Feuchteaufnahmebereich 130 hin transportiert.

Im Feuchteabgabebereich 132 wird vorwiegend durch den Feuchteaufnahmebereich 130 herantransportierte Feuchtigkeit, insbesondere Schweiß, durch Verdunstung an die Umgebung abgegeben.

Im Feuchteaufnahmebereich 130, welcher an dem ersten Ende 122 der Feuchtetransportzone 114 beginnt, nimmt die pro Maschenreihe enthaltene Masse des Feuchtetransportgarns längs der Längsrichtung 120 der Feuchtetransportzone 114 zu, und zwar vorzugsweise stetig.

Insbesondere kann vorgesehen sein, dass die Ausdehnung des Feuchteaufnahmebereichs 130 in der (senkrecht zur Maschenstäbchenrichtung 118 ausgerichteten) Maschenreihenrichtung 134 des gestrickten Grundkörpers 112 des Bekleidungsstücks 100 längs der Längsrichtung 120 der Feuchtetransportzone 114 zunimmt.

Vorzugsweise beträgt der Anteil der Ausdehnung des Feuchteaufnahmebereichs 130 in der Maschenreihenrichtung 134 des Grundkörpers 112 an der gesamten Ausdehnung des Grundkörpers 112 in der Maschenreihenrichtung 134 weniger als 100 %, insbesondere zumindest abschnittsweise höchstens 70 %, besonders bevorzugt zumindest abschnittsweise höchstens 50 %.

Der Anteil der Ausdehnung des Feuchteaufnahmebereichs 130 in der Maschenreihenrichtung 134 des Grundkörpers 112 an der gesamten Ausdehnung des Grundkörpers 112 in der Maschenreihenrichtung 134 nimmt vorzugsweise längs der Längsrichtung 120 der Feuchtetransportzone 114 zu.

So ist aus den Fig. 1 und 2 zu ersehen, dass der Anteil der Ausdehnung des Feuchteaufnahmebereichs 130 in der Maschenreihenrichtung 134 des Grundkörpers 112 an der gesamten Ausdehnung des Grundkörpers 112 in der Maschenreihenrichtung 134 längs der Längsrichtung 120 der Feuchtetransportzone 114 in einem zwischen dem Zehenbereich 126 und dem Fersenbereich 128 liegenden Sohlenbereich 136 des Bekleidungsstücks 100 von 0 %, vorzugsweise im Wesentlichen linear, bis auf im Wesentlichen 50 % am Übergang zum Fersenbereich 128 ansteigt.

Der Anteil der Ausdehnung des Feuchteaufnahmebereichs 130 in der Maschenreihenrichtung 134 des Grundkörpers 112 an der gesamten Ausdehnung des Grundkörpers 112 in der Maschenreihenrichtung 134 entspricht dabei dem Anteil der Maschen einer Maschenreihe, in welchen das Feuchtetransportgarn auf das Basisgarn aufplattiert ist.

Der Feuchteaufnahmebereich 130 umfasst im Wesentlichen den gesamten Fersenbereich 128, so dass in diesem Bereich der Anteil der Ausdehnung des Feuchteaufnahmebereichs 130 in der Maschenreihenrichtung 134 des Grundkörpers 112 an der gesamten Ausdehnung des Grundkörpers 112, welcher dort auch einen Spannbereich 138 umfasst, in der Maschenreihenrichtung 134 im Wesentlichen 50 % beträgt.

Wie aus Fig. 2 zu ersehen ist, umfasst der Feuchteaufnahmebereich 130 einen keilförmigen Abschnitt 140, welcher sich von dem ersten Ende 122 der Feuchtetransportzone 114 bis zum Rand des Fersenbereichs 128 erstreckt und vorzugsweise im Wesentlichen symmetrisch zu einer gemeinsamen Längsmittelachse 146 des Zehenbereichs 126, des Fersenbereichs 128 und des dazwischenliegenden Sohlenbereichs 136 ausgebildet ist.

Wie am besten aus Fig. 1 zu ersehen ist, schließt sich an den Fersenbereich 128 nach oben ein erster Schaftabschnitt 142 des Feuchteaufnahmebereichs 130 an, in welchem der Anteil der Ausdehnung des Feuchteaufnahmebereichs 130 in der Maschenreihenrichtung 134 des Grundkörpers 112 an der gesamten Ausdehnung des Grundkörpers 112 in der Maschenreihenrichtung 134 längs der Längsrichtung 120 der Feuchtetransportzone 114 im Wesentlichen konstant bleibt, vorzugsweise bei im Wesentlichen 50 %.

An den ersten Schaftabschnitt 142 schließt sich nach oben ein zweiter Schaftabschnitt 144 des Feuchteaufnahmebereichs 130 an, in welchem der Anteil der Ausdehnung des Feuchteaufnahmebereichs 130 in der Maschenreihenrichtung 134 des Grundkörpers 112 an der gesamten Ausdehnung des Grundkörpers 112 in der Maschenreihenrichtung 134 längs der Längsrichtung 120 der Feuchtetransportzone 114 weiter zunimmt, vorzugsweise auf im Wesentlichen 100 %.

Der zweite Schaftabschnitt 144 des Feuchteaufnahmebereichs 130 liegt vorzugsweise im Bereich der Fessel des Trägers des Bekleidungsstücks 100, im getragenen Zustand des Bekleidungsstücks 100.

Der Feuchteabgabebereich 132 schließt sich in der Längsrichtung 120 der Feuchtetransportzone 114 vorzugsweise nach oben an den zweiten Schaftabschnitt 144 des Feuchteaufnahmebereichs 130 an.

Im Feuchteabgabebereich 132 beträgt der Anteil der Ausdehnung der Feuchtetransportzone 114 in der Maschenreihenrichtung 134 des Grundkörpers 112 an der gesamten Ausdehnung des Grundkörpers 112 in der Maschenreihenrichtung 134 vorzugsweise im Wesentlichen 100 %.

Der Feuchteabgabebereich 132 erstreckt sich also vorzugsweise längs der Umfangsrichtung des Grundkörpers 112 des Bekleidungsstücks 100 vollständig um den Grundkörper 112 herum.

Je größer der Feuchteabgabebereich 132 ist, in welchem das Feuchtetransportgarn vollflächig auf das Basisgarn aufplattiert ist, desto wirksamer kann die Feuchtigkeit im Feuchteabgabebereich 132 an die Umgebung abgegeben werden.

Dadurch, dass die Masse des Feuchtetransportgarns pro Maschenreihe im Feuchteaufnahmebereich 130 sich längs der Längsrichtung 120 der Feuchtetransportzone 114 erhöht, entsteht eine Sogwirkung für die von der Haut des Trägers des Bekleidungsstücks 100 aufgenommene Feuchtigkeit, insbesondere für den aufgenommenen Schweiß, in der Längsrichtung 120 der Feuchtetransportzone 114, zu dem Feuchteabgabebereich 132 hin.

Die Feuchtigkeit verteilt sich dabei innerhalb der Feuchtetransportzone 114 nach dem Prinzip des geringsten Widerstands.

## Patentansprüche

1. Bekleidungsstück, umfassend einen gestrickten Grundkörper (112), der eine Feuchtetransportzone (114) umfasst,
wobei die Feuchtetransportzone (114) aus mindestens einem Basisgarn und mindestens einem Feuchtetransportgarn gestrickt ist und
wobei die Feuchtetransportzone (114) sich längs einer parallel zu einer Maschenstäbchenrichtung (118) des Grundkörpers (112) verlaufenden Längsrichtung (120) der Feuchtetransportzone (114) von einem ersten Ende (122) bis zu einem zweiten Ende (124) erstreckt,
wobei die Feuchtetransportzone (114) mindestens einen Feuchteaufnahmebereich (130) umfasst, in welchem die pro Maschenreihe enthaltene Masse des Feuchtetransportgarns längs der Längsrichtung (120) der Feuchtetransportzone (114) zunimmt,
wobei in dem Feuchteaufnahmebereich (130) die pro Maschenreihe enthaltene Masse des Feuchtetransportgarns zumindest abschnittsweise stetig zunimmt und
wobei die Feuchtetransportzone (114) mindestens einen Feuchteabgabebereich (132) umfasst, welcher sich in der Längsrichtung (120) der Feuchtetransportzone (114) an mindestens einen Feuchteaufnahmebereich (130) der Feuchtetransportzone (114) anschließt,
**dadurch gekennzeichnet,**
**dass** der Anteil der Ausdehnung des Feuchteabgabebereichs (132), in welchen das Feuchtetransportgarn eingestrickt ist, in der Maschenreihenrichtung (134) des Grundkörpers (112) an der gesamten Ausdehnung des Grundkörpers (112) in der Maschenreihenrichtung (134) im Wesentlichen 100 % beträgt.

2. Bekleidungsstück nach Anspruch 1, **dadurch gekennzeichnet, dass** die Ausdehnung des Feuchteaufnahmebereichs (130) in der
Maschenreihenrichtung (134) des Grundkörpers (112) längs der Längsrichtung (120) der Feuchtetransportzone (114) zunimmt.

3. Bekleidungsstück nach einem der Ansprüche 1 oder 2, **dadurch gekennzeichnet, dass** der Anteil der Ausdehnung des Feuchteaufnahmebereichs (130) in der Maschenreihenrichtung (134) des Grundkörpers (112) an der gesamten Ausdehnung des Grundkörpers (112) in der Maschenreihenrichtung (134) weniger als 100 % beträgt.

4. Bekleidungsstück nach einem der Ansprüche 1 bis 3, **dadurch gekennzeichnet, dass** der Anteil der Ausdehnung des Feuchteaufnahmebereichs (130) in der Maschenreihenrichtung (134) des Grundkörpers (112) an der gesamten Ausdehnung des Grundkörpers (112) in der Maschenreihenrichtung (134) längs der Längsrichtung (120) der Feuchtetransportzone (114) zunimmt.

5. Bekleidungsstück nach einem der Ansprüche 1 bis 4, **dadurch gekennzeichnet, dass** der Feuchteaufnahmebereich (130) einen im Wesentlichen keilförmigen Abschnitt (140) umfasst.

6. Bekleidungsstück nach einem der Ansprüche 1 bis 5, **dadurch gekennzeichnet, dass** das mindestens eine Feuchtetransportgarn auf das mindestens eine Basisgarn aufplattiert ist.

7. Bekleidungsstück nach Anspruch 6, **dadurch gekennzeichnet, dass** das mindestens eine Feuchtetransportgarn auf eine im getragenen Zustand des Bekleidungsstücks (100) einer Haut eines Trägers des Bekleidungsstücks (100) abgewandte Außenseite des Basisgarns plattiert ist.

8. Bekleidungsstück nach einem der Ansprüche 1 bis 7, **dadurch gekennzeichnet, dass** das mindestens eine Feuchtetransportgarn ein höheres Feuchtetransportvermögen aufweist als das mindestens eine Basisgarn.

9. Bekleidungsstück nach einem der Ansprüche 1 bis 8, **dadurch gekennzeichnet, dass** mindestens ein Feuchtetransportgarn einen größeren Faserquerschnitt aufweist als mindestens ein Basisgarn, dass mindestens ein Feuchtetransportgarn eine größere Filamentanzahl aufweist als mindestens ein Basisgarn, dass mindestens ein Feuchtetransportgarn eine hydrophilere chemische Zusammensetzung aufweist als mindestens ein Basisgarn und/oder dass mindestens ein Feuchtetransportgarn eine hydrophile Ausrüstung aufweist.

10. Bekleidungsstück nach einem der Ansprüche 1 bis 9, **dadurch gekennzeichnet, dass** mindestens ein Feuchtetransportgarn Polyester und/oder Polyamid umfasst.

11. Bekleidungsstück nach einem der Ansprüche 1 bis 10, **dadurch gekennzeichnet, dass** mindestens ein Basisgarn Baumwolle, Viskose, Lyocell, Polypropylen, Wolle, Leinen und/oder Polyamid umfasst.

12. Bekleidungsstück nach einem der Ansprüche 1 bis 11, **dadurch gekennzeichnet, dass** das Bekleidungsstück (100) als ein Beinbekleidungsstück (102) ausgebildet ist und dass mindestens ein Feuchteaufnahmebereich (130) in einem Zehenbereich (126) oder am Rand eines Zehenbereichs (126) des Grundkörpers (112) des Bekleidungsstücks (100) beginnt und/oder dass mindestens ein Feuchteabgabebereich (132) oberhalb eines Fersenbereichs (128) des Grundkörpers (112) des Bekleidungsstücks (100) angeordnet ist.

## Claims

1. Garment, comprising a knitted base body (112) which comprises a moisture transport zone (114),
wherein the moisture transport zone (114) is knitted from at least one base yarn and at least one moisture transport yarn and
wherein the moisture transport zone (114) extends along a longitudinal direction (120) of the moisture transport zone (114) running in parallel to a wale direction (118) of the base body (112) from a first end (122) to a second end (124),
wherein the moisture transport zone (114) comprises at least one moisture absorption region (130) in which the mass of the moisture transport yarn contained per course increases along the longitudinal direction (120) of the moisture transport zone (114),
wherein in the moisture absorption region (130) the mass of the moisture transport yarn contained per course increases constantly at least in sections, and
wherein the moisture transport zone (114) comprises at least one moisture release region (132), which adjoins at least one moisture absorption region (130) of the moisture transport zone (114) in the longitudinal direction (120) of the moisture transport zone (114),
**characterized in that**
the share of the extent of the moisture release region (132) into which the moisture transport yarn is knitted in the course direction (134) of the base body (112) in the entire extent of the base body (112) in the course direction (134) is substantially 100%.

2. Garment in accordance with Claim 1, **characterized in that** the extent of the moisture absorption region (130) in the course direction (134) of the base body (112) increases along the longitudinal direction (120) of the moisture transport zone (114).

3. Garment in accordance with either of Claims 1 or 2, **characterized in that** the share of the extent of the moisture absorption region (130) in the course direction (134) of the base body (112) in the entire extent of the base body (112) in the course direction (134) is less than 100%.

4. Garment in accordance with any one of Claims 1 to 3, **characterized in that** the share of the extent of the moisture absorption region (130) in the course direction (134) of the base body (112) in the entire extent of the base body (112) in the course direction (134) increases along the longitudinal direction (120) of the moisture transport zone (114).

5. Garment in accordance with any one of Claims 1 to 4, **characterized in that** the moisture absorption region (130) comprises a substantially wedge-shaped portion (140).

6. Garment in accordance with any one of Claims 1 to 5, **characterized in that** the at least one moisture transport yarn is plated on the at least one base yarn.

7. Garment in accordance with Claim 6, **characterized in that** the at least one moisture transport yarn is plated on an outer side of the base yarn that faces away from a skin of a wearer of the garment (100) in the worn state of the garment (100).

8. Garment in accordance with any one of Claims 1 to 7, **characterized in that** the at least one moisture transport yarn has a higher capacity to transport moisture than the at least one base yarn.

9. Garment in accordance with any one of Claims 1 to 8, **characterized in that** at least one moisture transport yarn has a larger fiber cross section than at least one base yarn, **in that** at least one moisture transport yarn has a greater number of filaments than at least one base yarn, **in that** at least one moisture transport yarn has a more hydrophilic chemical composition than at least one base yarn, and/or **in that** at least one moisture transport yarn has a hydrophilic finishing.

10. Garment in accordance with any one of Claims 1 to 9, **characterized in that** at least one moisture transport yarn comprises polyester and/or polyamide.

11. Garment in accordance with any one of Claims 1 to 10, **characterized in that** at least one base yarn comprises cotton, viscose, lyocell, polypropylene, wool, linen, and/or polyamide.

12. Garment in accordance with any one of Claims 1 to 11, **characterized in that** the garment (100) is configured as a leg garment (102), and **in that** at least one moisture absorption region (130) begins in a toe region (126) or at the edge of a toe region (126) of the base body (112) of the garment (100), and/or **in that** at least one moisture release region (132) is arranged above a heel region (128) of the base body (112) of the garment (100).

## Revendications

1. Vêtement, comprenant un corps de base (112) tricoté, qui comprend une zone de transport d'humidité (114),
dans lequel la zone de transport d'humidité (114) est tricotée à partir d'au moins un fil de base et au moins un fil de transport d'humidité et
dans lequel la zone de transport d'humidité (114) s'étend le long d'une direction longitudinale (120) de la zone de transport d'humidité (114) s'étendant parallèlement à une direction des colonnes de mailles (118) du corps de base (112) à partir d'une première extrémité (122) jusqu'à une deuxième extrémité (124),
dans lequel la zone de transport d'humidité (114) comprend au moins une zone d'absorption d'humidité (130), dans laquelle la masse du fil de transport d'humidité contenue par rangée de mailles augmente le long de la direction longitudinale (120) de la zone de transport d'humidité (114),
dans lequel dans la zone d'absorption d'humidité (130) la masse du fil de transport d'humidité contenue par rangée de mailles augmente en continu au moins sur certaines parties et
dans lequel la zone de transport d'humidité (114) comprend au moins une zone de dispersion d'humidité (132), laquelle se raccorde dans la direction longitudinale (120) de la zone de transport d'humidité (114) à au moins une zone d'absorption d'humidité (130) de la zone de transport d'humidité (114),
**caractérisé en ce**
**que** le rapport de l'étendue de la zone de dispersion d'humidité (132), dans laquelle le fil de transport d'humidité est tricoté, dans la direction des rangées de mailles (134) du corps de base (112) à toute l'étendue du corps de base (112) dans la direction des rangées de mailles (134) est égal à sensiblement 100 %.

2. Vêtement selon la revendication 1, **caractérisé en ce que** l'étendue de la zone d'absorption d'humidité (130) dans la direction des rangées de mailles (134) du corps de base (112) augmente le long de la direction longitudinale (120) de la zone de transport d'humidité (114).

3. Vêtement selon l'une quelconque des revendications 1 ou 2, **caractérisé en ce que** le rapport de l'étendue de la zone d'absorption d'humidité (130) dans la direction des rangées de mailles (134) du corps de base (112) à toute l'étendue du corps de base (112) dans la direction des rangées de mailles (134) est inférieur à 100 %.

4. Vêtement selon l'une quelconque des revendications 1 à 3, **caractérisé en ce que** le rapport de l'étendue de la zone d'absorption d'humidité (130) dans la direction des rangées de mailles (134) du corps de base (112) à toute l'étendue du corps de base (112) dans la direction des rangées de mailles (134) augmente le long de la direction longitudinale (120) de la zone de transport d'humidité (114).

5. Vêtement selon l'une quelconque des revendications 1 à 4, **caractérisé en ce que** la zone d'absorption d'humidité (130) comprend une partie (140) sensiblement en forme de coin.

6. Vêtement selon l'une quelconque des revendications 1 à 5, **caractérisé en ce que** le au moins un fil de transport d'humidité est plaqué sur le au moins un fil de base.

7. Vêtement selon la revendication 6, **caractérisé en ce que** le au moins un fil de transport d'humidité est plaqué sur une face extérieure du fil de base opposée à une peau d'un porteur du vêtement (100) dans l'état porté du vêtement (100).

8. Vêtement selon l'une quelconque des revendications 1 à 7, **caractérisé en ce que** le au moins un fil de transport d'humidité présente une capacité de transport d'humidité plus élevée que le au moins un fil de base.

9. Vêtement selon l'une quelconque des revendications 1 à 8, **caractérisé en ce qu'**au moins un fil de transport d'humidité présente une section transversale de fibre plus grande qu'au moins un fil de base, qu'au moins un fil de transport d'humidité présente un nombre de filaments plus grand qu'au moins un fil de base, qu'au moins un fil de transport d'humidité présente une composition chimique plus hydrophile qu'au moins un fil de base et/ou qu'au moins un fil de transport d'humidité présente un apprêt hydrophile.

10. Vêtement selon l'une quelconque des revendications 1 à 9, **caractérisé en ce qu'**au moins un fil de transport d'humidité comprend du polyester et/ou polyamide.

11. Vêtement selon l'une quelconque des revendications 1 à 10, **caractérisé en ce qu'**au moins un fil de base comprend du coton, de la viscose, du lyocell, du polypropylène, de la laine, du lin et/ou du polyamide.

12. Vêtement selon l'une quelconque des revendications 1 à 11, **caractérisé en ce que** le vêtement (100) est réalisé sous la forme d'un vêtement pour les jambes (102) et qu'au moins une zone d'absorption d'humidité (130) démarre dans une zone d'orteils (126) ou sur le bord d'une zone d'orteils (126) du corps de base (112) du vêtement (100) et/ou qu'au moins une zone de dispersion d'humidité (132) est disposée au-dessus d'une zone de talon (128) du corps de base (112) du vêtement (100).
